# EUROPÄISCHE PATENTSCHRIFT

(11) **EP 1 887 901 B1**
(45) Veröffentlichungstag und Bekanntmachung des Hinweises auf die Patenterteilung: **29.04.2009**
(21) Anmeldenummer: 06724302.2
(22) Anmeldetag: 13.04.2006
(51) Int. Cl.: A44B 11/25

(54) **SCHOCKSICHERER SICHERHEITSGURTVERSCHLUSS**
SHOCK-ABSORBING SAFETY BELT BUCKLE
FERMETURE DE CEINTURE DE SÉCURITÉ RÉSISTANT AUX CHOCS

(30) Priorität: 27.04.2005 DE 102005019496
(43) Veröffentlichungstag der Anmeldung: 20.02.2008
(73) Patentinhaber: AUTOLIV DEVELOPMENT AB, 447 83 Vargarda (SE)
(72) Erfinder: DUTEIL, Régis, F-76440 Beaubec La Rosière (FR)
(74) Vertreter: Müller, Karl-Ernst
(86) Internationale Anmeldenummer: PCT/EP2006/003404
(87) Internationale Veröffentlichungsnummer: WO 2006/114204

(56) Entgegenhaltungen:
- EP-B- 0 212 507
- DE-A1- 3 833 483
- GB-A- 2 314 879
- US-A- 5 195 224
- US-B1- 6 170 134

## Beschreibung

Die Erfindung betrifft einen Sicherheitsgurtverschluss zur Aufnahme und Verriegelung einer Einsteckzunge mit einem Gehäuse und einem darin angeordneten, einen unter Federwirkung stehenden Auswerfer enthaltenden Einschubweg für die Einsteckzunge, mit einem im Verschluss gelagerten und mit der Zungenausnehmung im Verriegelungsfall derart zusammenwirkenden Riegel, dass die Einsteckzunge über den Riegel im Gehäuse festgelegt ist, und mit einer im Gehäuse verschieblich geführten, auf den Riegel zur Aufhebung der Verriegelung einwirkenden Schiebetaste, wobei zur Schocksicherung des Sicherheitsgurtverschlusses eine in der Bewegungsrichtung der Schiebetaste relativ zu dieser bewegliche Trägheitsmasse angeordnet und über einen im Gehäuse gelagerten zweiarmigen Übertragungshebel an die Schiebetaste ankoppelbar ist.

Ein Sicherheitsgurtverschluss mit den vorgenannten Merkmalen ist in der EP 0 212 507 B1 beschrieben. Bei derartigen Sicherheitsgurtverschlüssen geht es darum, diese schocksicher auszulegen, wenn ein Sicherheitsgurtverschluss beispielsweise im Rahmen eines Straffvorganges beschleunigt und am Ende des Straffweges schockartig abgebremst wird, so dass aufgrund der in der Bewegungsrichtung der Schiebetaste auftretenden Beschleunigungskräfte die Gefahr besteht, dass sich die Schiebetaste aufgrund der ihr eigenen Masseträgheit, in das abgebremste Verschlussgehäuse einschiebt und dadurch den Verschluss öffnet. Gemäß einem in der EP 0 212 507 B1 beschriebenen Ausführungsbeispiel ist in dem Verschlussgehäuse eine Trägheitsmasse in Bewegungsrichtung der Schiebetaste linear verschieblich angeordnet, die bei einer durch die einwirkenden Beschleunigungskräfte hervorgerufenen Relativbewegung bezüglich des Gehäuses einen im Gehäuse drehbar gelagerten zweiarmigen Übertragungshebel derart verschwenkt, dass dieser mit seinem freien Arm in die Bewegungsbahn der Schiebetaste eingreift und so eine mit der Bewegung der Trägheitsmasse gleichgerichtete Einschub- und Öffnungsbewegung der Schiebetaste verhindert.

Mit dem bekannten Sicherheitsgurtverschluss ist der Nachteil verbunden, dass die gesonderte Anordnung der linear beweglichen Trägheitsmasse mit der ihr zugeordneten Führung und Abstützung im Gehäuse des Sicherheitsgurtverschlusses platzaufwendig ist, so dass der Verschlusskörper entsprechend groß auszulegen ist. Außerdem bedeutet die bekannte Lösung einen vermehrten Herstellungs- und Montageaufwand. Schließlich müssen die Massekräfte der Trägheitsmasse genauestens auf die auf die Schiebetaste einwirkende Massenkraft abgestimmt sein, damit im Auslösefall das Einschwenken des Übertragungshebels in die Bewegungsbahn der Schiebetaste rechtzeitig erfolgt, bevor sich die Schiebetaste in Bewegung setzt.

Ferner ist aus der GB-A- 2 314 879 ein Sicherheitsgurtverschluss bekannt, bei welchem eine Trägheitsmasse drehbeweglich gelagert ist und mit einem im Verschluss angeordneten Trägerteil zusammenwirkt. Bei in Einschubrichtung der Schiebetaste auf das Gehäuse einwirkenden Kräften verhindert die Trägheitsmasse eine Verschiebung des Trägerteils, welches dadurch den Riegel für die Einsteckzunge entgegen der Bewegung der Schiebetaste blockiert.

Der Erfindung liegt daher die Aufgabe zugrunde, einen Sicherheitsgurtverschluss mit den gattungsgemäßen Merkmalen in seinem Aufbau zu vereinfachen und dessen Funktionssicherheit zu verbessern. Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass die Trägheitsmasse an der Schiebetaste und/oder dem Gehäuse gehaltert und geführt ist und die Schiebetaste einen von ihrer Führung für die Trägheitsmasse beabstandeten und bezüglich der gehäusefesten Lagerachse des Übertragungshebels gegenüberliegenden Ansatz aufweist, wobei der Übertragungshebel mit seinen beiden Armen unmittelbar an der Trägheitsmasse und an dem Ansatz der Schiebetaste angreift. Mit der Erfindung ist der Vorteil verbunden, dass aufgrund der Führung der Trägheitsmasse an der Schiebetaste selbst der erforderliche Raumaufwand für die Unterbringung der Trägheitsmasse in dem Sicherheitsgurtverschluss verringert ist. Aufgrund des unmittelbaren Angriffes des Übertragungshebels an Trägheitsmasse und Schiebetaste ist eine Zwangskopplung der beiden Bauteile miteinander beziehungsweise gegeneinander vorgegeben, so dass die Funktionssicherheit bei entsprechend auftretenden Beschleunigungskräften gegeben ist, wobei aufgrund der zum Drehpunkt des Übertragungshebels gegenüberliegenden Anordnung der Verbindungspunkte des Übertragungshebels zur Trägheitsmasse einerseits und zur Schiebetaste andererseits das Auftreten von Rotationskräften vermieden ist. Die Masse der Trägheitsmasse sowie die Abmessung der Hebelarme wird so festgelegt, dass bei auftretenden Beschleunigungen entsprechend gleichgroße Momente auftreten, so dass der Verschluss schocksicher ausgelegt ist.

Nach einem Ausführungsbeispiel der Erfindung ist vorgesehen, dass an der Schiebetaste eine die Relativbewegung der Schiebetaste zur Trägheitsmasse ermöglichende Linearführung ausgebildet ist. Hiermit ist auch die Möglichkeit gegeben, die Trägheitsmasse an der Schiebetaste vorzumontieren, so dass die Endmontage des Sicherheitsgurtverschlusses entsprechend erleichtert ist.

Nach einem Ausführungsbeispiel der Erfindung ist die Verbindung zwischen Trägheitsmasse und Übertragungshebel sowie zwischen Übertragungshebel und dem Ansatz der Schiebetaste jeweils als Stift-Schlitz-Verbindung ausgebildet. Da sich aufgrund der Verschwenkung des Übertragungshebels und der linearen Bewegung von Schiebetaste und Trägheitsmasse die wirksamen Hebelarme ändern, muss im Bereich der Verbindung der Bauteile zueinander ein entsprechender Spielraum vorgegeben sein.

Die Bewegungsverhältnisse sind vorteilhaft einzustellen, soweit nach einem Ausführungsbeispiel der Erfindung vorgesehen ist, dass die Verbindungen zwischen Trägheitsmasse und Übertragungshebel einerseits und zwischen Übertragungshebel und dem Ansatz der Schiebetaste andererseits auf verschiedenen Seiten einer durch die Lagerachse des Übertragungshebels verlaufenden, senkrecht zur Bewegungsebene der Schiebetaste ausgerichteten Ebenen liegen. Im einzelnen kann dabei vorgesehen, dass der Übertragungshebel in seiner Ausgangslage bei unbetätigter Schiebetaste gegen die Bewegungsrichtung der Schiebetaste derart geneigt angeordnet ist, dass die Verbindung zwischen dem Ansatz der Schiebetaste und dem Übertragungshebel der Einschubseite für die Einsteckzunge näher liegt als die Verbindung zwischen Übertragungshebel und Trägheitsmasse.

In der Zeichnung ist ein Ausführungsbeispiel der Erfindung wiedergegeben, welches nachstehend beschrieben ist. Die einzige Figur zeigt die für das Verständnis der Erfindung wesentlichen Bauteile Schiebetaste - Trägheitsmasse - Übertragungshebel - Verschlussgehäuse eines Sicherheitsgurtverschlusses in einer schematischen Darstellung.

Der vollständige Aufbau eines Sicherheitsgurtverschlusses mit seinen maßgeblichen und im einzelnen vorgesehenen Einzelteilen sowie die im Rahmen des bestimmungsgemäßen Einsatzes eines derartigen Sicherheitsgurtverschlusses auftretenden Funktionsabläufe sind in der gattungsbildenden EP 0 212 507 B1 beschrieben

Wie sich aus der Zeichnung ergibt, ist an einem Gehäuse 10 eines nicht weiter dargestellten Sicherheitsgurtverschlusses eine Schiebetaste 11 verschieblich geführt, die in der Zeichnung in ihrer Ausgangsposition dargestellt ist. Insofern ist die Schiebetaste in Richtung des Pfeils 20 in das Gehäuse 10 einschiebbar.

An der Schiebetaste 11 ist eine Linearführung 13 ausgebildet, längs der eine Trägheitsmasse 12 verschieblich angeordnet ist, die über die Linearführung 13 gleichzeitig an der Schiebetaste gehaltert ist. Da sich, wie noch zu beschreiben ist, die Trägheitsmasse 12 gegenüber dem Gehäuse 10 verschieben können muss, ist die Trägheitsmasse 12 in einem im Gehäuse 10 ausgebildeten Schlitz 14 beweglich und darin geführt, so dass gleichzeitig darüber auch über die Führung der Trägheitsmasse 12 an der Schiebetaste 11 eine Fixierung der Schiebetaste 11 gegenüber dem Gehäuse 10 erfolgt.

Alternativ kann die Trägheitsmasse 12 auch verschieblich am Gehäuse 10, welches auch eine nicht dargestellte Abdeckung umfassen kann, gehaltert sein. Wichtig für die Halterung und Führung der Trägheitsmasse ist lediglich, dass keine rotatorische Beschleunigung auf die Schiebetaste 11 übertragen wird.

In dem Gehäuse 10 ist um eine gehäusefeste Lagerachse 17 schwenkbar ein zweiarmiger Übertragungshebel 16 drehbar gelagert, dessen einer Arm 18 mit der Trägheitsmasse 12 verbunden ist. Der gegenüberliegende Arm 19 des Übertragungshebels 16 ist mit einem an der Schiebetaste 11 entsprechend angeordneten Ansatz 15 verbunden. Die Auslegung des Übertragungshebels 16 sowie seiner Lagerachse 17 am Gehäuse 10 ist bezüglich der Trägheitsmasse 12 und des Ansatzes 15 der Schiebetaste 11 derart getroffen, dass sich symmetrische Lager- und Verbindungsverhältnisse ergeben, die dazu führen, dass hinsichtlich des Zusammenwirkens von Trägheitsmasse 12 und Ansatz 15 der Schiebetaste 11 sich jeweils gleiche Hebelarme ergeben. Damit ist eine besonders einfache Art des Massenausgleichs gegeben, wobei mit entsprechendem Auslegungsaufwand auch andere Hebelverhältnisse eingestellt werden können.

Wird zur Betätigung des Sicherheitsgurtverschlusses im Sinne einer Entriegelung des Verschlusses die Schiebetaste 11 in Richtung des Pfeils 20 gegenüber dem Gehäuse 10 verschoben, so drückt der Ansatz 15 der Schiebetaste 11 auf den zugeordneten Arm 19 des Übertragungshebels 16 und bewirkt dessen Verschwenkung entgegen dem Uhrzeigersinn, so dass darüber der Arm 18 des Übertragungshebels 16 die Trägheitsmasse 12 längs der an der Schiebetaste 11 ausgebildeten Linearführung 13 entgegen der Bewegungsrichtung der Schiebetaste 11 in Richtung des Pfeils 20 verschiebt. Dies bedeutet, dass die Linearführung 13 an der Schiebetaste 11 eine solche Längserstreckung aufweisen muss, dass die für den Entriegelungshub der Schiebetaste 11 erforderliche Relativbewegung von Schiebetaste 11 und Trägheitsmasse 12 zueinander ermöglicht ist.

Wird der Sicherheitsgurtverschluss wie in der gattungsbildenden EP 0 212 507 B1 im einzelnen beschrieben einer Straffung unterzogen und bewegt sich daher in seiner Längsrichtung auch in Richtung des Pfeils 20, und wird am Ende des Straffvorganges das Gehäuse 10 entsprechend abgebremst, so will die Schiebetaste 11 aufgrund der ihr eigenen Masseträgheit der Straffrichtung weiter folgen, so dass es zu einem selbsttätigen Einschub der Schiebetaste 11 in das Gehäuse 10 in Richtung des Pfeils 20 kommen kann. Dieser selbsttätige Einschubbewegung wirkt nun die Trägheitsmasse 12 entgegen, die in gleicher Weise wie die Schiebetaste 11 während des Straffvorganges beschleunigt ist und insoweit eine mit der Schiebetaste 11 gleichgerichtete Verschiebebewegung in Richtung des Pfeils 20 ausführt. Bei entsprechender Auslegung der Trägheitsmasse 12 ist der Sicherheitsgurtverschluss aber auch zu Beginn der Straffbewegung, also bei Beschleunigung entgegen der Richtung des Pfeils 20, schocksicher ausgebildet, so dass die Schiebetaste 11 durch die Massenträgheit der Trägheitsmasse 12 bei Beginn des Straffvorganges nicht geöffnet wird. Im einzelnen übt im Rahmen ihrer Bewegung die Trägheitsmasse 10 zumindest eine auf den Übertragungshebel 16 einwirkende Beharrungskraft aus beziehungsweise verschwenkt den Übertragungshebel 16 im Uhrzeigersinn, so dass hierdurch die Schiebetaste 11 an ihrer Einschub- und Öffnungsbewegung in das Gehäuse 10 gehindert ist, die ja eine Verschwenkung des Übertragungshebels 16 entgegen dem Uhrzeigersinn voraussetzen würde. Damit liegt eine Schocksicherheit des Sicherheitsgurtverschlusses vor.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Sicherheitsgurtverschluss zur Aufnahme und Verriegelung einer Einsteckzunge mit einem Gehäuse (10) und einem darin angeordneten, einen unter Federwirkung stehenden Auswerfer enthaltenden Einschubweg für die Einsteckzunge, mit einem im Verschluss gelagerten und mit der Zungenausnehmung im Verriegelungsfall derart zusammenwirkenden Riegel, dass die Einsteckzunge über den Riegel im Gehäuse (10) festgelegt ist, und mit einer im Gehäuse (10) verschieblich geführten, auf den Riegel zur Aufhebung der Verriegelung einwirkenden Schiebetaste (11), wobei zur Schocksicherung des Sicherheitsgurtverschlusses eine in der Bewegungsrichtung der Schiebetaste (11) relativ zu dieser bewegliche Trägheitsmasse (12) angeordnet und über einen im Gehäuse (10) gelagerten zweiarmigen Übertragungshebel (16) an die Schiebetaste (11) ankoppelbar ist, **dadurch gekennzeichnet, dass** die Trägheitsmasse (12) an der Schiebetaste (11) und/oder dem Gehäuse (10) gehaltert und geführt ist und die Schiebetaste (11) einen von ihrer Führung (13) für die Trägheitsmasse (12) beabstandeten und bezüglich der gehäusefesten Lagerachse (17) des Übertragungshebels (16) gegenüberliegenden Ansatz (15) aufweist, wobei der Übertragungshebel (16) mit seinen beiden Armen (18, 19) unmittelbar an der Trägheitsmasse (12) und an dem Ansatz (15) der Schiebetaste (11) angreift.

2. Sicherheitsgurtverschluss nach Anspruch 1, **dadurch gekennzeichnet, dass** an der Schiebetaste (11) und/oder dem Gehäuse (10) eine die Relativbewegung der Schiebetaste (11) zur Trägheitsmasse (12) ermöglichende Linearführung (13) ausgebildet ist.

3. Sicherheitsgurtverschluss nach Anspruch 1 oder 2, **dadurch gekennzeichnet, dass** die Verbindung zwischen Trägheitsmasse (12) und Übertragungshebel (16) sowie zwischen Übertragungshebel (16) und dem Ansatz (15) der Schiebetaste (11) jeweils als Stift-Schlitz-Verbindung ausgebildet ist.

4. Sicherheitsgurtverschluss nach einem der Ansprüche 1 bis 3, **dadurch gekennzeichnet, dass** die Verbindungen zwischen Trägheitsmasse (12) und Übertragungshebel (16) einerseits und zwischen Übertragungshebel (16) und dem Ansatz (15) der Schiebetaste (11) andererseits auf verschiedenen Seiten einer durch die Lagerachse (17) des Übertragungshebels (16) verlaufenden, senkrecht zur Bewegungsebene der Schiebetaste (11) ausgerichteten Ebene liegen.

5. Sicherheitsgurtverschluss nach Anspruch 4, **dadurch gekennzeichnet, dass** der Übertragungshebel (16) in seiner Ausgangslage bei unbetätigter Schiebetaste (11) gegen die Bewegungsrichtung der Schiebetaste (11) derart geneigt angeordnet ist, dass die Verbindung zwischen dem Ansatz (15) der Schiebetaste (11) und dem Übertragungshebel (16) der Einschubseite für die Einsteckzunge näher liegt als die Verbindung zwischen Übertragungshebel (16) und Trägheitsmasse (12).

## Claims

1. Safety belt fastener for receiving and locking an insertion tongue with a housing (10) and a push-in path, for the insertion tongue, arranged therein and containing an ejector subject to spring effect, with a lock which is mounted in the fastener and which cooperates with the tongue recess in the case of locking in such a manner that the insertion tongue is fixed via the lock in the housing (10), and with a sliding button (11) that is guided in a moveable manner in the housing (10) and that acts on the lock to cancel locking, wherein, to protect the safety belt fastener against shock, an inertial mass (12) that is movable in the movement direction of the sliding button (11) relative to the latter is arranged and can be coupled via a two-armed transmission lever (16) mounted in the housing (10) to the sliding button (11), **characterised in that** the inertial mass (12) is held and guided on the sliding button (11) and/or the housing (10) and the sliding button (11) has a dog (15) that is spaced apart from its guide (13) for the inertial mass (12) and is opposite the bearing shaft (17), which is fixed to the housing, of the transmission lever (16), wherein the transmission lever (16) acts with its two arms (18, 19) directly on the inertial mass (12) and on the dog (15) of the sliding button (11).

2. Safety belt fastener according to Claim 1, **characterised in that** a linear guide (13) enabling the relative movement of the sliding button (11) with respect to the inertial mass (12) is formed on the sliding button (11) and/or the housing (10).

3. Safety belt fastener according to Claim 1 or 2, **characterised in that** the connection between the inertial mass (12) and the transmission lever (16) as well as between the transmission lever (16) and the dog (15) of the sliding button (11) is in each case formed as a pin-slot connection.

4. Safety belt fastener according to one of Claims 1 to 3, **characterised in that** the connections between the inertial mass (12) and the transmission lever (16) on the one hand and between the transmission lever (16) and the dog (15) of the sliding button (11) on the other are on different sides of a plane that runs through the bearing shaft (17) of the transmission lever (16) and that is orientated perpendicular to the movement plane of the sliding button (11).

5. Safety belt fastener according to Claim 4, **characterised in that** the transmission lever (16) is arranged in its starting position, when the sliding button (11) is not actuated, in an inclined manner against the movement direction of the sliding button (11) such that the connection between the dog (15) of the sliding button (11) and the transmission lever (16) is closer to the push-in side for the insertion tongue than the connection between the transmission lever (16) and the inertial mass (12).

## Revendications

1. Fermeture de ceinture de sécurité pour la réception et le verrouillage d'une languette à insérer avec un boîtier (10) et une voie d'insertion disposée dedans, contenant un éjecteur se trouvant sous l'action d'un ressort pour la languette à insérer, avec un verrou logé dans la fermeture et coopérant avec l'évidement de la languette en cas de verrouillage de telle manière que la languette à insérer soit immobilisée par le verrou dans le boîtier (10), et avec une touche coulissante (11) agissant sur le verrou pour supprimer le verrouillage, guidée à coulissement dans le boîtier (10), dans laquelle une masse d'inertie (12) mobile dans le sens de déplacement de la touche coulissante (11) par rapport à celle-ci est disposée pour la protection contre les chocs de la fermeture de ceinture de sécurité et peut être couplée par un levier de transmission (16) à deux bras logé dans le boîtier (10) à la touche coulissante (11), **caractérisée en ce que** la masse d'inertie (12) est maintenue et guidée sur la touche coulissante (11) et/ou le boîtier (10) et la touche coulissante (11) présente un épaulement (15) espacé de son guidage (13) pour la masse d'inertie (12) et opposé par rapport à l'axe de palier (17) fixé au boîtier du levier de transmission (16), dans laquelle le levier de transmission (16) agit avec ses deux bras (18, 19) directement sur la masse d'inertie (12) et sur l'épaulement (15) de la touche coulissante (11).

2. Fermeture de ceinture de sécurité selon la revendication 1, **caractérisée en ce que** sur la touche coulissante (11) et/ou le boîtier (10) est réalisé un guidage linéaire (13) permettant le mouvement relatif de la touche coulissante (11) vers la masse d'inertie (12).

3. Fermeture de ceinture de sécurité selon la revendication 1 ou 2, **caractérisée en ce que** la liaison entre la masse d'inertie (12) et le levier de transmission (16) ainsi qu'entre le levier de transmission (16) et l'épaulement (15) de la touche coulissante (11) est réalisée respectivement comme une liaison goupille-fente.

4. Fermeture de ceinture de sécurité selon l'une quelconque des revendications 1 à 3, **caractérisée en ce que** les liaisons entre la masse d'inertie (12) et le levier de transmission (16) d'une part ainsi qu'entre le levier de transmission (16) et l'épaulement (15) de la touche coulissante (11) d'autre part se trouvent sur différents côtés d'un plan s'étendant au travers de l'axe de palier (17) du levier de transmission (16), orienté perpendiculairement au plan de déplacement de la touche coulissante (11).

5. Fermeture de ceinture de sécurité selon la revendication 4, **caractérisée en ce que** le levier de transmission (16) est disposé de manière inclinée dans sa position initiale, lorsque la touche coulissante (11) n'est pas actionnée, contre le sens de déplacement de la touche coulissante (11) de telle sorte que la liaison entre l'épaulement (15) de la touche coulissante (11) et le levier de transmission (16) se trouve plus près du côté insertion pour la languette à insérer que la liaison entre le levier de transmission (16) et la masse d'inertie (12).
